# EUROPÄISCHE PATENTSCHRIFT

(11) **EP 1 001 123 B1**
(45) Veröffentlichungstag und Bekanntmachung des Hinweises auf die Patenterteilung: **20.10.2004**
(21) Anmeldenummer: 99121657.3
(22) Anmeldetag: 02.11.1999
(51) Int. Cl.: E05D 5/02, E05D 7/04

(54) **Tür- oder Fensterband**
Door or window hinge
Penture de porte ou de fenêtre

(30) Priorität: 12.11.1998 DE 29820314 U
(43) Veröffentlichungstag der Anmeldung: 17.05.2000
(73) Patentinhaber: Niemann, Hans Dieter, 50169 Kerpen-Horrem (DE)
(72) Erfinder: Wagner, Hans Otto, 42553 Velbert (DE)
(74) Vertreter: Draudt, Axel Hermann Christian, Dipl.-Ing.

(56) Entgegenhaltungen:
- EP-A- 0 477 457
- EP-A- 0 837 207
- DE-U- 29 718 528
- FR-A- 1 335 497

## Beschreibung

Die Ansprüche beziehen sich auf ein Tür- oder Fensterband, mit einem an einem feststehenden Rahmen angeschlagenen Rahmenbandteil, das mittels einer Schwenkachse gelenkig mit einem Flügelbandteil verbunden ist, das einen an einem Flügelrahmen horizontal verschieblichen Bandlappen hat, der mit Hilfe einer verschiebefesten Klemmplatte vertikal formschlüssig abgestützt und am Flügelrahmen festklemmbar ist.

Ein Türband mit den vorgenannten Merkmalen ist allgemein bekannt (siehe z.B. EP-A-0837207 oder DE-U-29718528). Die Klemmplatte ist mit Schrauben befestigt, die in den Flügelrahmen eingreifen und die Klemmplatte sowie den zwischen diese und den Flügelrahmen angeordneten Bandlappen gegen den Flügelrahmen drücken. Eine horizontale Verschiebung des Bandlappens erfolgt beispielsweise unter Überwindung der mit der Klemmplatte und deren Befestigungsschrauben erzielten Klemmkräfte. Die Klemmplatte durchgreift den Bandlappen mit einem Positionierzapfen und der Bandlappen ist wegen der zu gewährleistenden horizontalen Verschieblichkeit mit einem Durchgriffsschlitz ausgestattet, indem er von dem Durchgreifsbolzen vertikal formschlüssig abgestützt ist. Diese Abstützung ist jedoch toleranzbehaftet, ebenso wie eine Abstützung des Bandlappens durch die Klemmplatte, wobei die Befestigungsschrauben sowohl Toleranzen zur Klemmplatte aufweisen können, als auch Toleranzen zum Bandlappen. Daher und weil die Befestigungsschrauben nicht mit den maximal möglichen Anzugsmoment festgeschraubt werden können, nämlich um horizontale Verschiebungen des Bandlappens zuzulassen, kann es zu einem Verrutschen des Flügelbandes am Flügelrahmen kommen, insbesondere zu einem Absenken. Es ergibt sich eine von der horizontalen abweichende Schiefstellung des Flügelbandes, die zwar gering sein mag, die zur zusätzlichen Belastungungen des Schwenkgelenks führt und auch Schiefstellungen des Flügels zur Folge haben kann. Die Position des Flügels im feststehenden Rahmen kann derart verändert werden, daß Funktionstörungen möglich sind, beispielsweise durch nicht korrekt abdichtende Dichtungen.

Dem gegenüber liegt der Erfindung die Aufgabe zugrunde, ein Band mit den Eingangs genannten Merkmalen so zu verbessern, daß ein Absenken des Flügelbandes am Flügelrahmen ausgeschlossen wird.

Diese Aufgabe wird dadurch gelöst, daß der Bandlappen und/oder die Klemmplatte in die Oberfläche des Flügelrahmens eindringbare Vorsprünge aufweist bzw. aufweisen und daß die Vorsprünge zumindest an einem Längsende eine Eindringschräge aufweisen.

Für die Erfindung ist von Bedeutung, daß das Band Vorsprünge aufweist, die in die Oberfläche des Flügelrahmens eindringen können. Eine solche Ausbildung des Bandes ist insbesondere für Türen und Fenster gedacht, deren Flügelrahmen aus Kunststoff bestehen, jedenfalls aber auch einem Werkstoff, in den Vorsprünge des Bandlappens oder der Klemmplatte eindringen können. Eingedrungene Vorsprünge bewirken einen sehr vorteilhaften vertikalen Formschluß, der nämlich unabhängig von Toleranzen der Befestigungsmittel des Bandlappens bzw. der Klemmplatte ist. Eine einmal gewählte Stellung des Flügelbandteils am Flügelbandrahmen kann dann nurnoch horizontal geändert werden, nicht aber vertikal. Ein unbeabsichtigtes Absenken des Flügelbandes ist ausgeschlossen.

Es ist besonders vorteilhaft, die Anordnung der Vorsprünge auf die Ausbildung der Befestigungsmittel des Flügelbandteils abzustimmen. In diesem Sinn kann das Band so ausgebildet werden, daß die Klemmplatte rahmenabseitig auf dem Bandlappen aufliegt und am Flügelrahmen mit Befestigungsschrauben festgelegt ist, die den Bandlappen durch dessen Horizontalschlitze durchgreifen, und daß die Vorsprünge im Bereich der Horizontalabschlitze vorhanden sind. Die Vorsprünge stützen den Bandlappen daher in der Nähe der Befestigungsschrauben ab. Dadurch ergeben sich keine bzw. nur geringe Hebearme, die an den Vorsprüngen wirken und versuchen, diese aus ihren formschlüssigen Eingriff mit dem Flügelrahmen zu bringen. Es ergibt sich eine verbesserte Belastbarkeit eines mit einer Klemmplatte versehenen Flügelbandteils.

Eine vorteilhafte Ausgestaltung des Bandes ist gegeben, wenn die Vorsprünge an der am Flügelrahmen anliegenden Bodenwand des Bandlappens angeordnet sind. Die Anordnung der Vorsprünge zwischen dem zu befestigenden Teil, nämlich dem Bandlappen und dem tragenden Teil, nämlich dem Flügelrahmen, gewährleistet einen unmittelbaren formschlüssigen Eingriff der miteinander zu kuppelden Teile. Es ist keine Vermittlung weiterer Teile des vertikalen Formschlusses erforderlich. Auf die Positionierung des Bandlappens am Flügelrahmen ist unmittelbar. Ein vertikales Verrutschen des Bandlappens am Flügelrahmen kann durch entsprechende Gestaltung der Vorsprünge ausgeschlossen werden.

Eine sehr gute Positionierbarkeit des Flügelbandteils am Flügelrahmen ergibt sich aber dann, wenn Vorsprünge an/in Horizontalschlitze des Bandlappens eingreifen den Positionierungsvorsprüngen der Klemmplatte angeordnet sind. Es wird dann auf jeden Fall ausgeschlossen, daß sich Toleranzen im Bereich von Befestigungsschrauben auf eine Positionierung des Bandlappens bzw. des Flügelbandteils auswirken, weil eine vertikale Verschiebbarkeit der Klemmplatte am Flügelrahmen wegen des unmittelbaren Angriffs der Vorsprünge am Flügelrahmen ausgeschlossen ist. Andererseits können die zwischen der Klemmplatte und dem Flügelbandteil bzw. dem Bandlappen vorhandenen Toleranzen in hinreichend kleinen Grenzen gehalten werden, wobei unterstützend eine absenkfreie Konstruktion zwischen dem Bandlappen und der Klemmplatte möglich ist.

Um zahlreiche Formschlüsse herstellende Vorsprünge vorzusehen, die eine entsprechend vergrößerte Sicherheit gegen Verrutschen am Flügelrahmen bilden, kann das Band so ausgebildet werden, daß Vorsprünge vertikal oberhalb und unterhalb eines Horizontalschlitzes des Bandlappens angeordnet sind. Es ergibt sich insbesondere bei einer üblichen Ausbildung mit mehreren Horizontalschlitzen eine vielfache Abstützung des Flügelbandteils am Flügelrahmen, wobei die jeweiligen Eindringtiefen wegen der Vielzahl gering gehalten werden können.

Die vorbeschriebene Ausbildung mit vielzähligen Eindringstellen ist auch dann möglich, wenn das Band so ausgebildet wird, daß vertikal oberhalb und unterhalb eines Durchgriffslochs eines Positioniervorsprungs eindringbare Vorsprünge angeordnet sind. Eine solche Ausbildung ist insbesondere vorteilhaft, wenn der Bandlappen unterseitig glatt ausgebildet werden soll. Es ist aber auch zusätzlich möglich, wenn nämlich bei einem flügelrahmenseitig mit Vorsprüngen versehenen Bandlappen weitere Vorsprünge zur Herstellung von vertikalen Formschlüssen eingesetzt werden sollen.

Die Ausbildung der eindringbaren Vorsprünge kann insbesondere im Hinblick darauf erfolgen, daß ein guter vertikaler Formschluß herzustellen ist. In diesem Sinne ist es vorteilhaft, das Band so auszubilden, daß die Vorsprünge horizontal längserstreckt sind. Die horizontale Längserstreckung der Vorsprünge sichert gute Abstützung in vertikaler Richtung.

Das Band kann dahingehend weitergebildet werden, daß die Vorsprünge schneidenartig ausgebildet sind. Die schneidenartige Ausbildung der Vorsprünge erleichtert das Eindringen in den Werkstoff des Flügelrahmens. Sie kommt außerdem der Horizontalverstellung des Flügelbandteils am Flügelrahmen entgegen, weil sie bei angemessener Ausgestaltung das Einschneiden der Vorsprünge in den Werkstoff des Flügelrahmens erleichtet.

Die vorbeschriebene Erleichterung des Eindringens der Vorsprünge in den Werkstoff des Flügelrahmens ist insbesondere bei Horizontalverschiebungen dann gegeben, wenn die Vorsprünge zumindest an einem Längsende eine Eindringschräge aufweisen. Die Eindringschräge wirkt unter vertikalem Druck auf den Flügelrahmen derart, daß ein Einschneiden erfolgt, verbunden mit einem seitlichen Verdrängen vom Flügelrahmenwerkstoff. Auch bei größeren Klemmkräften ist eine Verstellung des Flügelbandteils noch möglich.

Zweckmäßigerweise wird das Band so ausgebildet, daß die Vorsprünge zumindest schwenkachsenabseitig mit einem den maximalen Verstellweg des Bandlappens übersteigendem Abstand von einem Bandlappenende angeordnet sind. Dadurch wird ausgeschlossen, daß das Flügelbandteil verstellt wird und durch Verlagerung seines Bandlappens Eindringkerben im Flügelrahmen sichtbar werden.

Die Erfindung wird anhand von in der Zeichnung dargestellten Ausführungsbeispielen erläutert. Es zeigt:
- Fig.1:: einen Querschnitt durch einen vertikalen Rahmenholm im Bereich eines Türbandes;
- Fig.2:: eine perspektivische Darstellung eines Band lappens;
- Fig.3:: einen Querschnitt durch einen Bandlappen gem. Fig.3
- Fig.3a:: einen teilweisen Sechsschnitt durch den Bandlappen der Figur 3 im Bereich eines eindringbaren Vorsprungs;
- Fig.4:: einen Querschnitt ähnlich Figur 3, jedoch mit einer in den Bandlappen eingelegten Klemmplatte;
- Fig.4a:: den Querschnitt der Klemmplatte der Figur und
- Fig:4b:: den Querschnitt des Bandlappens der Figur 4.

Fig.1 zeigt den Querschnitt eines feststehenden Rahmens 11 einer Tür. Im Rahmen 11 ist ein Türflügel mit einem Türband 10 angelenkt. Das Türband 10 ist so ausgebildet, daß ein Flügelrahmen 16 des Türflügels am feststehenden Rahmen 11 bei geschlossenem Flügel in dargestellter Weise abgedichtet angeordnet ist und in der Richtung des Pfeils 26 verschwengt werden kann. Beide Rahmen 11, 16 sind als Hohlprofile ausgebildet, die aus Kunststoff bestehen. In einem zentralen Hohlraum 27, 28 der Rahmen 11 befinden sich jeweils ein metallisches Versteifungsprofil, nämlich ein Rohr, mit dem die erforderliche Steifigkeit der Rahmenholme verbessert wird. Die Versteifungsprofile dienen außerdem einer verbesserten Befestigung von Teilen des Türbands 10.

Das Türband 10 besteht aus einem Rahmenbandteil 13, das am feststehenden Rahmen 11 angeschlagen ist, und aus einem Flügelbandteil 15, das am Flügelrahmen 16 angeschlagen ist. Das Rahmenbandteil 13 besitzt einen Sockel 13', indem ein Paßstift 30 befestigt ist. Der Paßstift 30 gewährleistet in Verbindung mit einer höhengenau angeordneten Bohrung des Rahmens 11 die gewünschte Höhenstellung des Rahmenbandteils 13.

Dessen Befestigung erfolgt mit nicht dargestellten Befestigungsschrauben, die parallel zum Paßstift 30 festgeschraubt sind. Der Sockel 13' des Rahmenbandteils 13 ist mit einem Rahmen abseitig vorspringenden Auge 31 versehen, in das ein Ende einer Schwenkachse 14 eingesteckt ist. Das andere Ende der Schwenkachse 14 dient der gelenkigen Kopplung eines Flügelbandteils 15.

Das Flügelbandteil 15 besteht im wesentlichen aus einem Bandlappen 17, der flach auf der Oberfläche 16' des Flügelrahmens 16 aufliegt. Der Bandlappen 17 hat zwei parallele Seitenstege 32, deren Enden 32' Augen 33 zur Aufnahme eines Endes der Schwenkachse 14 bilden. In diesen Augen 33 ist die Schwenkachse 14 mit einer Hülse 34 gelagert, die eine exzentrische Aufnahmebohrung für die Schwenkachse 14 hat. Winkelmäßige Verstellungen der Hülse 34 führen wegen feststehender Schwenkachse 14 dazu, daß das Flügelbandteil 15 entsprechend verstellt wird. Das Flügelbandteil 15 wird also senkrecht zur Rahmenebene und/oder horizontal in der Rahmenebene verstellt, um damit infolge seiner Befestigung am Flügelrahmen 16 entsprechende Verstellungen des Flügels zu erreichen, die zur Entstellung der Funktion notwendig sind, beispielsweise zur Einstellung der Abdichtungsfunktion des Flügelrahmens 16 in Bezug auf den feststehenden Rahmen 11.

Die Befestigung des Bandes 17 am Flügelrahmen 16 erfolgt mittels einer Klemmplatte 18, die Durchgriffslöcher 23 aufweist, vergleiche Fig.4a, durch die Befestigungsschrauben 20 in den Flügelrahmen 16 eingeschraubt sind. Da die Klemmplatte 18 rahmenabseitig auf dem Bandlappen 17 zwischen den Seitenstegen 32 abgeordnet ist, vergleiche Fig.4, führt ein Anziehen der Befestigungsschrauben 20 dazu, daß der Bandlappen 17 gegen die Oberfläche 16' gedrückt und damit am Flügelrahmen 16 befestigt wird.

Die Befestigung des Bandlappens 17 am Flügelrahmen 16 muß so erfolgen, daß eine horizontale Verstellung des Bandlappens 17 möglich ist. Zu diesen Zweck können die Befestigungsschrauben 20 entweder gelöst werden, oder sie werden von vornherein nicht mit dem maximalen Anzugmoment festgeschraubt, so daß die horizontale Verstellung des Bandlappens 17 unter Überwindung etwaiger Klemmkräfte möglich ist. Einer solchen Verstellung dient eine Verstelleinrichtung 35, die an sich bekannt ist. Eine Verstellschraube 36 greift mit ihrem Schaft 37 in dem Schaft entsprechend geformte Ausnehmungen 38 der Klemmplatte 18 einerseits und des Bandlappens 17 andererseits, vergleiche Fig.4a,4b. Auf dem mit Gewinde versehenen Schraubenschaft befindet sich eine Stellmutter 39, die in eine nicht näher dargestellte Ausnehmung des Bandlappens 17 unverstellbar eingreift. Außerdem ist der Kopf 36' der Stellschraube 36 in einer nicht näher dargestellten Ausnehmung des Bandlappens 17 drehbar, aber axial unverstellbar angeordnet. Infolgedessen führt eine Verstellung der Stellschraube 36 durch Beaufschlagung des Schraubenkopfs 36' zum Beispiel mit einem Inbus-Schlüssel dazu, daß sich die an der Stellmutter 39 abstützende Verstellschraube 36 axial verstellt und dabei entsprechend den Bandlappen 17 mitnimmt. Die Verlagerung des Bandlappens 17 erfolgt je nach Drehen der Verstellschraube 36 in der einen oder in der anderen Richtung dieser Verstellschraube 36, so daß der fest mit dem Bandlappen 17 verbundene Flügelrahmen 16 dem feststehenden Rahmen 11 seiner der Abdichtung dienenden Stirnseite entweder angenähert oder davon entfernt wird. Mit der Verstelleinrichtung 35 kann also eine auschließlich horizontal erfolgende Verstellung des Türflügels erreicht werden.

Der Türflügel übt entsprechend seines Gewichts eine erhebliche Belastung auf das Türband 10 aus. Insbesondere bei längerem Gebrauch der Tür ist zu befürchten, daß die Klemmbelastung des Bandlappens 17 nicht ausreicht, um ein Verrutschen auf der Oberfläche 16' zu verhindern. Es ist infolgedessen ein Paßstift 40 vorhanden, der fest mit der Klemmplatte 18 verbunden ist und gemäß Fig.1 in den Flügelrahmen 16 eingreift. Dabei wird der Bandlappen 17 von dem Paßstift 40 in einem Schlitz 41 durchsetzt, der horizontal angeordnet ist und ein horizontales verstellen des Bandlappens 17 erlaubt. Eine solche Ausgestaltung ist herkömmlich und soll bewirken, daß der Bandlappen 17 gegen vertikale Belastungen abgestützt ist, so daß sich also der Flügelrahmen 16 am Paßstift 40 zusätzliche abstützt und vertikal Relativbewegungen zwischen dem Bandlappen 17 und dem Flügelrahmen 16 nicht auftreten können. Es hat sich jedoch erwiesen, daß eine solche Ausgestaltung nicht ausreichend ist. Infolge baulicher Toleranzen und durch Toleranzen im Bereich der Befestigungsschrauben 20, insbesondere bei nicht maximalen Anzugsmomenten dieser Befestigungsschrauben 20 treten relative Belagerungen des Bandlappens 17 auf, so daß der Türflügel eine unerwünschte Stellung relativ zum feststellenden Rahmen 11 einnimmt. Eine derartige Ausgestaltung ist daher in den Darstellungen des Bandlappens 17 der Fig.2 nicht dargestellt.

Der horizontal verschiebliche Bandlappen 17 ist vielmehr mit Vorsprüngen 19 versehen, die in den Werkstoff bzw. in die Oberfläche 16' des Flügelrahmens 16 eindringbar sind. Die Vorsprünge 19 befinden sich einstöckig an der auf der Oberfläche 16' aufliegenden Bodenwand 21 des Bandlappens 17. Sie sind also zugleich mit dem Bandlappen 17 herstellbar, der beispielsweise durch Spritzgießen eines geeigneten Metalls hergestellt wird. Dabei ist die Position der Vorsprünge 19 im Hinblick auf die Befestigungsmittel des Bodenlappens 17 bestimmt. Dieser hat Horizontalschlitze 17' zum Durchgriff der Befestigungsschrauben 20, mit denen die Klemmplatte 18 verschiebefest befestigt wird. Die Horizontalschlitze 17' sind gemäß Fig.2 im Durchsteckbereich der Befestigungsschrauben 20 auf deren Außendurchmesser abgestimmt. In unmittelbarer Nähe der Horizontalschlitze 17' befinden sich vertikal oberhalb und unterhalb eines Horizontalschlitzes 17' jeweils ein Vorsprung 19. Bei zwei Horizontalschlitzen 17' ergeben sich demgemäß insgesamt vier Vorsprünge 19. Mit diesen kann der Bandlappen 17 bei dem Anbringen des Flügelbandteils 15 exakt in der gewünschten Position gehalten werden, ohne daß die Gefahr eines Verrutschens besonders groß wäre. Werden die Befestigungsschrauben 20 so angezogen, daß die Klemmplatte 18 auf den Bandlappen 17 drückt, dringen die Vorsprünge (19) in den Werkstoff des Flügelrahmens 16 ein und verhindern insbesondere bei vollflächiger Anlage der Bodenwand 21 auf der Oberfläche 16' jegliche vertikale Verstellung.

In ähnlicher Weise wirken Vorsprünge 19, die an der Klemmplatt 18 angeordnet sind, genauer an deren Positioniervorsprüngen 22. Die Positioniervorsprünge 22 sind beispielsweise sich horizontal erstreckende Rippen, die in Horizontalschlitze 17'' des Bandlappens 17 eingesteckt werden. Die Positioniervorsprünge 22 springen der Dicke des Bandlappens 17 entsprechend weit vor, so daß die an Ihnen vorhandenen Vorsprünge 19 über die Bodenwand 21 des Bandlappens 17 vorstehen. Werden Befestigungsschrauben in Durchgriffslöcher der Positioniervorsprünge 22 eingeschraubt, so wird die Platte 18 gegen den Flügelrahmen 16 gezogen und klemmt dabei gemäß Figur 4 den Bandlappen 17 an der Oberfläche 16' des Flügelrahmens 16 fest. Die Vorsprünge 19 verhindern bereits beim Ansetzten des Flügelbandteils 15 am Rahmen 11 ein Verrutschen und nach ihrem Eindringen in den Werkstoff des Flügelrahmens 16 ist ein vertikales Verrutschen ebenfalls wegen des durch das Eindrigen herstellten Formschlusses vertikal bzw. parallel zur Schwenkachse 14 unmöglich.

Im Hinblick auf die horizontale Verstellbarkeit des Bandlappens 17 sind die Vorsprünge 19 in besonderer Weise ausgebildet, also abgesehen von einer horizontalen Längserstreckung, die parallel zu den Horizontalschlitzen 17', 17'' bzw. horizontal ausgerichtet ist. Diesbezüglich zeigt Fig.3a eine Ausgestaltung eines Vorsprungs 19, der an beiden Längsenden je eine Eindringschräge 25 aufweist. Diese Eindringschräge 25 bewirkt bei einer Horizontalverstellung des Bandlappens 17, das die schneidenartig ausgebildeten Vorsprünge 19 messerartig in den Werkstoff des Flügelrahmens 16 eindringen und so die horizontale Verstellung im Sinne eines verringerten Verstellkraftaufwandes begünstigen. Die bei den Eindringschrägen 25 wirken jeweils in einer der beiden Verstellrichtungen.

Um das Eindringen der Vorsprünge 19 in den Werkstoff des Flügelrahmens 16 zu erleichtern, sind die Vorsprünge 19 schneidenartig ausgebildet. Sie haben also einen dreieckigen Querschnitt mit einer flügelrahmenseitigen Schneidkante, die auch bereits bei geringen durch die Klemmplatte 18 erzeugten Anpreßkräften ein Eindringen ermöglicht und damit bereits zu Beginn des Befestigungsvorganges sichert, daß das Flügelbandteil 15 nicht mehr vertikal verschoben werden kann.

Die Anordnung der Vorsprünge 19 ist so getroffen, daß eine horizontale Verstellung des Bandlappens 17 nicht zu einem sichtbar werden von Verformungen führen kann, die durch ein Eindringen der Vorsprünge 19 erzielt wurden. Im Hinblick hierauf sind die Vorsprünge 19 mit Abstand zu den Bandlappenenden hin abgeordnet, zumindest mit Abstand zu einem Bandlappenende 17''', da hier am ehesten Verformungen der Oberfläche 16' sichtbar werden könnten, falls der Bandlappen 17 in Fig.1 nach rechts verstellt wird. Der Abstand ist abgestimmt auf den maximalen Verstellweg 24 des Bandlappens 17, ist also zumindest gleich groß oder größer. Der Verstellweg 24 ist in Fig.1 durch die Schlitzlänge des Durchgriffsschlitzes 41 für den Positionierzapfen 40 bestimmt.

## Patentansprüche

1. Tür- oder Fensterband (10), mit einem an einem feststehenden Rahmen (11) anschlagbaren Rahmenbandkeil (13), das mittels einer Schwenkachse (14) gelenkig mit einem Flügelbandkeil (15) verbunden ist, das einen an einem Flügelrahmen (16) horizontal verschieblichen Bandlappen (17) hat, der mit Hilfe einer verschiebefesten Klemmplatte (18) vertikal formschlüssig abgestützt und am Flügelrahmen (16) festklemmbar ist, **dadurch gekennzeichnet, daß** der Bandlappen (17) und/oder die Klemmplatte (18) in die Oberfläche (16) des Flügelrahmens (16) eindringbare Vorsprünge (19) aufweist bzw. aufweisen und daß die Vorsprünge (19) zumindest an einem Längsende eine Eindringschräge (25) aufweisen.

2. Tür- oder Fensterband nach Anspruch 1, **dadurch gekennzeichnet, daß** die Klemmplatte (18) rahmenabseitig auf dem Bandlappen (17) aufliegt und am Flügelrahmen (16) mit Befestigungsschrauben (20) festgelegt ist, die den Bandlappen (17) durch dessen Horizontalschlitze (17') durchgreifen, und daß die Vorsprünge (19) im Bereich der Horizontalabschlitze (17') vorhanden sind.

3. Tür- oder Fensterband nach Anspruch 1 oder 2, **dadurch gekennzeichnet, daß** die Vorsprünge (19) an der am Flügelrahmen (16) anliegenden Bodenwand (21) des Bandlappens (17) angeordnet sind.

4. Tür- oder Fensterband nach Anspruch 1 bis 3, **dadurch gekennzeichnet, daß** Vorsprünge an/in Horizontalschlitze (17'') des Bandlappens (17) eingreifen den Positionierungsvorsprüngen der Klemmplatte (18) angeordnet sind.

5. Tür- oder Fensterband nach Anspruch 1 bis 4, **dadurch gekennzeichnet, daß** Vorsprünge (19) vertikal oberhalb und unterhalb eines Horizontalschlitzes (17') des Bandlappens (17) angeordnet sind.

6. Tür- oder Fensterband nach Anspruch 1 bis 5, **dadurch gekennzeichnet, daß** vertikal oberhalb und unterhalb eines Durchgriffslochs (23) eines Positioniervorsprungs (22) eindringbare Vorsprünge (19) angeordnet sind.

7. Tür- oder Fensterband nach Anspruch 1 bis 6, **dadurch gekennzeichnet, daß** die Vorsprünge (19) horizontal längserstreckt sind.

8. Tür- oder Fensterband nach Anspruch 1 bis 7, **dadurch gekennzeichnet, daß** die Vorsprünge (19) schneidenartig ausgebildet sind.

9. Tür- oder Fensterband nach Anspruch 1 bis 8, **dadurch gekennzeichnet, daß** die Vorsprünge (19) zumindest schwenkachsenabseitig mit einem den maximalen Verstellweg (24) des Bandlappens (17) übersteigendem Abstand von einem Bandlappenende (17''') angeordnet sind.

## Claims

1. Door or window hinge (10) having a frame hinge wedge (13) which can be attached to a fixed frame (11) and which is connected in an articulated manner by means of a swivel pin (14) to a leaf hinge wedge (15) which has a hinge-strap (17) which is horizontally displaceable on a leaf frame (16) and, with the aid of a non-displaceable clamping plate (18), is supported vertically in a positive-locking manner and can be clamped to the leaf frame (16), **characterised in that** the hinge strap (17) and/or the clamping plate (18) comprise(s) projections (19) which can penetrate into the surface (16) of the leaf frame (16), and that the projections (19) comprise a penetration slope (25) at least on one longitudinal end.

2. Door or window hinge as claimed in claim 1, **characterised in that** the clamping plate (18) lies on the side remote from the frame on the hinge strap (17) and is fixed to the leaf frame (16) by means of fastening screws (20) which engage the hinge strap (17) through its horizontal slots (17'), and that the projections (19) are provided in the region of the horizontal slots (17').

3. Door or window hinge as claimed in claim 1 or 2, **characterised in that** the projections (19) are disposed on the base wall (21), which lies against the leaf frame (16), of the hinge strap (17).

4. Door or window hinge as claimed in claim 1 to 3, **characterised in that** projections engaging into horizontal slots (17") of the hinge strap (17) are disposed on the positioning projections of the clamping plate (18).

5. Door or window hinge as claimed in claim 1 to 4, **characterised in that** the projections (19) are disposed vertically above and below a horizontal slot (17') of the hinge strap (17).

6. Door or window hinge as claimed in claim 1 to 5, **characterised in that** penetrable projections (19) are disposed vertically above and below a through-hole (23) of a positioning projection (22).

7. Door or window hinge as claimed in claim 1 to 6, **characterised in that** the projections (19) are longitudinally extended in a horizontal manner.

8. Door or window hinge as claimed in claim 1 to 7, **characterised in that** the projections (19) are formed in the manner of a cutting edge.

9. Door or window hinge as claimed in claim 1 to 8, **characterised in that** at least on the side remote from the swivel pin the projections (19) are disposed at a spaced interval from a hinge strap end (17''') which exceeds the maximum adjustment path (24) of the hinge strap (17).

## Revendications

1. Paumelle de porte ou de fenêtre (10) avec un coin de paumelle de cadre (13) pouvant être calé contre un cadre fixe (11) qui est articulé sur un coin de paumelle de battant (15) à l'aide d'un axe de pivotement (14) qui est muni d'une patte de paumelle (17) déplaçable à l'horizontale sur un cadre de battant (16), qui à l'aide d'une plaque de serrage (18) indéplaçable est soutenu à la verticale par complémentarité de forme et qui peut être serré fixement sur le cadre du battant (16), **caractérisé en ce que** la patte de paumelle (17) et/ou la plaque de serrage (18) présente ou présentent des saillies (19) pouvant pénétrer dans la surface (16) du cadre de battant (16) et **en ce que** les saillies (19) sont munies au moins sur une extrémité longitudinale d'une oblique de pénétration (25).

2. Paumelle de porte ou de fenêtre selon la revendication 1, **caractérisée en ce que** la plaque de serrage (18) s'applique sur la patte de paumelle (17) du côté opposé au cadre et est fixée sur le cadre de battant (16) par l'intermédiaire de vis de fixation (20) qui traversent la patte de paumelle (17) à travers les fentes horizontales (17') de cette dernière et **en ce que** les saillies (19) sont présentes dans la zone des fentes horizontales (17').

3. Paumelle de porte ou de fenêtre selon la revendication 1 ou 2, **caractérisée en ce que** les saillies (19) sont disposées sur la paroi de fond (21) de la patte de paumelle (17) qui est appliquée sur le cadre de battant (16).

4. Paumelle de porte ou de fenêtre selon la revendication 1 à 3, **caractérisée en ce que** des saillies s'accrochent sur/dans des fentes horizontales (17'') de la patte de paumelle (17) dans laquelle des saillies de positionnement de la patte de serrage (18) sont disposées.

5. Paumelle de porte ou de fenêtre selon la revendication 1 à 4, **caractérisée en ce que** des saillies (19) sont disposées à la verticale.

6. Paumelle de porte ou de fenêtre selon la revendication 1 à 5, **caractérisée en ce que** des saillies (19) pénétrantes sont disposées verticalement au-dessus et en dessous d'un trou de passage (23).

7. Paumelle de porte ou de fenêtre selon la revendication 1 à 6, **caractérisée en ce que** les saillies (19) sont étendues en longueur à l'horizontale.

8. Paumelle de porte ou de fenêtre selon la revendication 1 à 7 **caractérisée en ce que** les saillies (19) sont conçues sous forme de lames.

9. Paumelle de porte ou de fenêtre selon la revendication 1 à 8, **caractérisée en ce que** les saillies (19) sont disposées au moins du côté de l'axe de pivotement à une distance de l'extrémité de la patte de paumelle (17 ''') dépassant la course de réglage maximale (24) de la patte de paumelle (17).
